# EUROPÄISCHE PATENTSCHRIFT

(11) **EP 1 447 297 B1**
(45) Veröffentlichungstag und Bekanntmachung des Hinweises auf die Patenterteilung: **26.12.2007**
(21) Anmeldenummer: 04002739.3
(22) Anmeldetag: 07.02.2004
(51) Int. Cl.: B61G 7/08, B61G 7/12

(54) **Kuppelstange mit extremer Längenanpassbarkeit und Richtgelenkwirkung.**
Coupling bar adjustable in length, with centralisation function.
Barre d'attelage réglable en longueur, avec fonction de recentrage.

(30) Priorität: 12.02.2003 DE 10305937
(43) Veröffentlichungstag der Anmeldung: 18.08.2004
(73) Patentinhaber: Bartel, Manfred, 02906 Niesky (DE)
(72) Erfinder: Bartel, Manfred, 02906 Niesky (DE)

(56) Entgegenhaltungen:
- EP-A- 0 727 338
- DE-B- 1 033 696

## Beschreibung

Die Erfindung betrifft eine Kuppelstange mit extremer Längenanpassbarkeit und Richtgelenken, deren Ausführung und Anordnung in den Wagenuntergestellen von Eisenbahngüterwageneinheiten dem Oberbegriff des Anspruches 1 entsprechen.

Kuppelstangen mit Richtgelenken und großer Längenanpassbakeit für Eisenbahngüterwageneinheiten, bestehend aus in leichter und wirtschaftlicher Bauweise hergestellten End- und Mitteltragwagen sind bereits bekannt und wurden auch schon vorgeschlagen.

So wurde in der DE 199 445 76 bekanntgemacht und vorgeschlagen, eine nachsteckbare und einteilige Kuppelstange zum Kuppeln von End- und Mitteltragwagen innerhalb von Tragwageneinheiten zu verwenden.
Bei z.B. leichten 2achsigen Tragwagen mit Gewichten von 9 bis 10 Eigenmasse und Längenanpassbarkeiten zwischen einem 40'-Container und 2 x 7,82 m Wechselbrücken mit Stellwagen von 3,5 m pro Wagen sind zur Sicherung des Laufverhaltens in engen Vollbögen mit Gleisradien von R = 150 m und gleichzeitig wirkenden vorgeschriebenen Längsdruckkräften in Höhe von 500 kN und bei extremen unterschiedlichen Stellungen leistungsfähige Richtgelenke in den Anlenkpunkten der Kuppelstangen in den Untergestellvorbauten notwendig.
Darüber hinaus soll der Stellprozess möglichst einfach und unkompliziert vorgenommen werden können.

Die vorgeschlagene einteilige Kuppelstange, die in einen Befestigungsträger im Untergestell nachgesteckt werden kann, besitzt aus vorgenannten Gründen auch Richtgelenke.

Es wurde vorgeschlagen, die Richtgelenke in das Breitenmaß des Rechteckrohres in jeden Befestigungspunkt einzubauen. Die Richtgelenkstützlager befinden sich in der Kuppelstange und werden beim Verriegeln der Kuppelstange mit dem Untergstellquerträger über ein lösbares Bolzenpaar starr und verdrehfest mit dem Untergstell verbunden.
Der Vorteil dieser Lösung liegt in der Möglichkeit, über Steckbolzenpaare eine relative einfache Längenanpassung mit großen Stellwegen zu erzielen.
Der entscheidende Nachteil dieser Lösung liegt jedoch darin, dass in Folge des beschränkten Einbauraumes die Richtgelenke nur ein niedriges Leistungsvermögen in vertikaler wie auch horizontaler Richtung besitzen. Weiterhin ist es notwendig, für jede Längenstellung am Befestigungspunkt ein separates Richtgelenk in die Kuppelstange einzubauen.

Bei üblichen Anforderungen sind vier Längenstellungen je Wagenende notwendig, so dass in die Kuppelstange 8 Stück Richtgelenke zu installieren sind.

Der entscheidende Nachteil besteht in der Notwendigkeit der Installation der großen Anzahl von Richtgelenken und in dem geringen Leistungsvermögen derselben, was neben einem zu geringen Rückstelleffekt zu hohen Eigengewichten und hohen Herstellungskosten führt.

Es wurde weiter nach der später veröffentlichten DE 102 47 621.7 eine Kuppelstange mit Richtgelenken vorgeschlagen, bei der die Kuppelstangen mit ihren massiven und ganzflächigen Richtgelenkplatten an dem einen Endtragwagen zugewandten Ende über mindestens zwei, maximal drei Stück Kuppelstangenendteilen, die mindestens an der Stützlagerplatte gelenkig gelagert und mindestens axial längs verschiebbar angeordnet sind, verfügen,
und bei denen die Kuppelstangenendteile, an denen die druckseitigen Einzelfederelemente angeordnet sind, im seitlichen äußeren Endbereich der Richtgelenkplatte und der Stützlagerplatte in einem Abstand "a" parallel und paarweise angeordnet sind, wobei die Richtgelenkplatte am Ende einer einteiligen oder im Mittenbereich teleskopierbaren Kuppelstange angeordnet ist.

Mit den in einem großen Abstand angeordneten druck- und zugseitigen Federsäulen wird beim Ausschwenken der Kuppelstange eine relativ große und wirksame Richtgelenkleistung erzielt.

Die vorgeschlagene Lösung besitzt eine übliche ganzflächige Anbindung der Richtgelenkplatte am Ende des Kuppelstangenrohres über die Stützlagerplatte mit dem Untergestell, so dass nur eine zwischen den Richtgelenkfestpunkten teleskopierbare Kuppelstange möglich ist.

Der Nachteil besteht darin, dass eine zwischen den Enddrehpunkten teleskopierbare Kuppelstange einen beschränkten Stellweg besitzt und Längenänderungen zwischen z.B. 40'- Containern und 2 Stück Wechselbrücken mit 7,82 m von ca. 3,5 m Stellweg nur aufwendig zu realisieren sind.
Damit führt eine solche Ausführung zu hohen Eigengewicht mit großen äußeren Abmessungen der Kuppelstangen.

Aufgabe der Erfindung ist es, die Nachteile der bekannten Lösungen zu vermeiden und eine Kuppelstange mit extremer Längenanpassbarkeit zu schaffen, wodurch es möglich wird, leichtgewichtige und in wirtschaftlicher Bauweise hergestellte Tragwagen in Tragwageneinheiten effektiv mit Kuppelstangen zu verbinden und die Forderungen der Laufsicherheit verbunden mit einer einfachen, preiswerten und unterhaltungsfreundlichen Längenstelleinrichtung zu realisieren.

Die Aufgabe wird erfindungsgemäß durch die Merkmale des Patentanspruches 1 gelöst. Vorteilhafte Ergänzungen gehen aus den Unteransprüchen hervor.

Erfindungswesentlich ist, dass an den beiden Enden der Kuppelstange ein Richtgelenkführungsrohr mit einer Richtgelenkplatte angeordnet ist, welches eine Richtgelenkplattenöffnung aufweist, wobei sich bei einer gewünschten extremen Langstellung der Kuppelstange unmittelbar vor der Richtgelenkplattenöffnung in Richtung Untergestellkopfträger das Ende des spielbehafteten und axial verschiebaren Teleskopführungsrohres befindet, und dass die Stützlagerplattein in ihrer vertikalen und horizontalen Mitte eine Durchführung aufweist, wobei das Mindestöffnungsmaß "b" sich aus dem Maß "a" plus dem maximal zu erwartenden Schwenkweg der Kuppelstange ergibt und in der Ebene der Zugendscheiben ergeben sich die Mindestmaße "c" und "d" der parallel und paarweise angeordneten druck- und zugseitigen Kuppelstangenendteile mit den angeordneten druck- und zugseitigen Federelementen unter Berücksichtigung des in dieser Ebene größeren Schwenkweges der Kuppelstangen,
und dass weiter die Befestigung der Stützlagerplatten außerhalb der Breite der Richtgelenkplatte an den Kupplungsträgem des Untergestells über die Stützlager erfolgt,
und dass sich der Längskraftarretierungspunkt bei extremer Längenanpassbarkeit zwischen dem Richtgelenkführungsrohr und Teleskopführungsrohr in der unmittelbaren Nähe der Vorderkante des Kopfträgers befindet.
und dass im Anordnungsbereich der Längskraftarretierungspunkt in der Kopfträgervorbaupartie Freiräume vorgesehen sind

Erfindungswesentlich ist weiter, dass im Bereich der druckseitigen Federelemente an der Richtgelenkplatte oder der Stützlagerplatte paarweise Begrenzungsteile angeordnet sind mit einem Abstand "g" zur jeweils gegenüberliegenden Platte, wobei sich der Abstand "g" ergibt aus dem Einfederungsweg des druckseitigen Federelementes bei einer Längsdruckkraft von ca. ½ bis ²/₃ der vorgeschriebenen maximalen Prüflängsdruckkraft zum Nachweis der Laufsicherheit der Wagen unter Längsdruckkräften im Vollbogen mit R = 150 m und gleichzeitigem vertikalen Kippweg aus dem zu erwartenden maximalen vertikalen Kuppelstangenausschlag.

Der wesentliche Vorteil der vorstehend vorgeschlagenen Lösung ist die Kombination von extremer Nachstellbarkeit der Kuppelstange und damit der Ladelänge und der gleichzeitig möglichen hohen Richtgelenkwirkungen, wodurch die beiden Hauptzielstellungen "Effektive Ladelängenanpassbarkeit" und "niedrigst mögliche Totlast" und damit größte Tragfähigkeit der Tragwagen als die entscheidenden wirtschaftlichen Ansprüche realisiert werden.

Durch die Verwendung von Richtgelenkführungsrohre mit Richtgelenkplatten und Richtgelenkplattenöfmungen und der Anordnung der Längskraftübertragungspunkte in unmittelbarer Nähe der Kopfstückvorderkante wird neben der guten Leistungsparameter der Kuppelstange auch ein vorteilhafte Handling mit der Kuppelstange z.B. im Stellprozess auch bei Wagenkurzstellungen möglich.
Ist die horizontale Stabilisation der Richtgelenke durch den großen seitlichen Abstand der paarweisen Federsäulen optimal, so wird der vorteilhafte Effekt der vertikalen Stabilisation durch die Verwendung von Begrenzungsteilen angeordnet im vertikalen Abstand zu den Druckfedermitten in Anwendung der Erkenntnisse der bereits vorgeschlagenen Lösungen nach Aktenzeichen DE-A-102 46 428.6 und deren Anpassung an den Hauptanspruch dieser Erfindung vorteilhaft gesenkt.

Im folgenden werden die Ausführungsbeispiele der Erfindung anhand von Zeichnungen näher erläutert.
Es zeigen
- Figur 1:: eine Draufsicht auf einen Wagenvorbau in einem horizontalen Teilschnitt
- Figur 2:: einen Schnitt A - A der Figur 1
- Figur 3:: einen Schnitt B - B der Figur 2
- Figur 4:: einen Schnitt C - C der Figur 1.

Die Zeichnung 1 und 2 zeigen jeweils den Einbau und die Ausführung der Kuppelstangen in einen Untergestellvorbau.

Die Kuppelstange 5 wird mit ihren Stützlagerplatten 10 über Stützlager 12 an den Kupplungsträgem 2 befestigt. Das Ende der teleskopierbaren Kuppelstange 5 besteht aus einem Richtgelenkführungsrohr 8 mit der Richtgelenkplatte 7, welche eine Richtgelenkplattenöffnung 9 besitzt.
Die Richtgelenkplatte 7 überragt mit ihrem Breitenmaß insbesondere seitlich das Richtgelenkführungsrohr 8, wo sich paarweise und parallele Federsäulen aus Kuppelstangenendteilen 14 sowie druckseitigen und zugseitigen Federelementen 15, 16 befinden. Der Abstand der Federsäulen besitzt das Maß "d".
Das innere Teleskopführungsrohr 24 ist spielbehaftet im Richtgelenkführungsrohr 8 axial längs verschiebbar gelagert und besitzt ein Durchmessermaß _{"}a" . Das Ende dieses Rohres 24 befindet sich in Langstellung unmittelbar vor der Richtgelenkplattenöffnung 9 in Richtung Untergestellkopfträger 3, wodurch extreme Verstellwege zwischen den Tragwagen erzielt werden können.

Die Stützlagerplatte 10 hat in ihrer vertikalen und horizontalen Mitte eine Durchführung 13, wobei das Mindestöffnungsmaß "b" sich aus dem Maß "a" plus dem maximal zu erwartenden Schwenkweg der Kuppelstange 5 ergibt.
In der Ebene der Zugendscheiben 17 ergeben sich die Mindestmaße "c" und "d" der parallel und paarweise angeordneten druck- und zugseitigen Kuppelstangenendteile 14 mit den angeordneten Federelementen 15,16 unter Berücksichtigung der in dieser Ebene größeren Schwenkwege der Kuppelstange 5.
Die Befestigung der Stützlagerplatten 10 erfolgt außerhalb der Breite der Richtgelenkplatte 7 an den Kupplungsträgern des Untergestells.

Der Längskraftarretierungspunkt 21 zwischen dem Richtgelenkführungsrohr 8 und dem inneren Teleskopführungsrohr 24 ist vorteilhaft in der unmittelbaren Nähe der Vorderkante des Kopfstückes 3 angeordnet, wodurch extreme Stellwege erzielt werden können.
Vorteilhaft ist dabei das im Anordnungsbereich des Längskraftorientierungspunktes 21 in der Kopfträger-Vorbaupartie Freiräume 6 vorgesehen sind, wodurch insbesondere das Handling mit der Verschlusseinrichtung der Kuppelstange schneller und ungehinderter erfolgen kann.

Für die allseitig kraftschlüssige Befestigung der beiden Teleskoprohre 8 und 24 untereinander in den Längenstellungen im Entfernungsbereich des Abstandes "f" des Richtgelenkrohres 8 sind mindestens 4 Querkraftübertragungspunkte 20 plus einem Längskraftarretierungspunkt 21 angeordnet. Letztere sind vorzugsweise als beiseitig betätigbare paarweise Befestigungselemente 22 vorgesehen.
Die Querkraftübertragungspunkte 20 sind als örtliche maßgenaue Übertragungspunkte vorgesehen, an denen eine örtliche genaue Bearbeitung vorgenommen wird, um unabhängig von den Walztoleranzen der Rohrprofile in den übrigen Längenbereichen zu sein.

Ein weiteres Merkmal der Erfindung ist, dass die Stützlagerplatten 10 in Druckrichtung an der Anlagefläche 25 im Mittenbereich der Quertraverse 4, angeordnet zwischen den Kupplungsträger 2 zur Übertragung der hohen Längsdruckkräfte Anlage und Abstützung finden, und dass die Stützlagerplatte 10 die Quertraverse 4 mit ihren Anlageflächen 25 überragt.

Als weiteres Merkmal der Erfindung sind im Bereich der druckseitigen Federelemente 15 an der Richtgelenkplatte 7 oder an der Stützlagerplatte 10 paarweise Begrenzungsteile 18 angeordnet, die einen Abstand "g" zur jeweils gegenüber liegenden Platte
7 oder 10, besitzen.
Der Abstand "g" entspricht der Entfernung des Einfederungsweges des druckseitigen Federelementes 15 bei einer Längsdruckkraft von ca. ½ bis ²/₃ der vorgeschriebenen maximalen Prüflängsdruckkraft zum Nachweis der Laufsicherheit der Wagen unter Längsdruckkräften im Bogen R = 150 m und gleichzeitigem vertikalen Kippweg aus dem zu erwartenden maximalen vertikalen Kuppelstangenausschlag.

Ziel ist eine nach dem Zeitpunkt des Anschlagens der Begrenzungsteile 18 erhöhte vertikale Stabilisation der Tragwagen z.B. zwischen leeren und beladenen Wagen zu erreichen als Folge des stark vergrößerten vertikalen Richtgelenkhebelarmes RiGᵥ. In horizontaler Richtung ist der maximale Richtegelenkhebelarm RiG_{H} = ^{d}/₂ .

### Aufstellung der verwendeten Bezugsteile

- 1: Tragwagenuntergestell
- 2: Kupplungsträger
- 3: Untergestellkopfträger
- 4: Quertraverse
- 5: Kuppelstange
- 6: Freiraum
- 7: Richtgelenkplatte
- 8: Richtgelenkführungsrohr
- 9: Richtgelenkplattenöffnung
- 10: Stützlagerplatte
- 11: Stützlagerobergurt
- 12: Stützlager
- 13: Durchführung
- 14: Kuppelstangenendteil
- 15: druckseitige Federelemente
- 16: zugseitige Federelemente
- 17: Zugendscheibe
- 18: Begrenzungsteil
- 19: Arretierungsbolzen
- 20: Querkraftübertragungspunkt
- 21: Längskraftarretierungspunkt
- 22: Befestigungselement
- 23: Hochleistungsrichtgelenk
- 24: Teleskopführungsrohr
- 25: Anlagefläche

- a: Außenmaß des inneren Teleskopführungsrohres
- b: Mindestöffnungsmaß in der Stützlagerplatte
- c: lichter Abstand zwischen den Zugendscheiben
- d: Mittenabstand der parallelen Druck-Zug-Federelemente
- e: Außenmaß der Zugendscheiben
- f: Abstand der Querkraftarretierungspunkte in den Teleskoprohren
- g: Abstand des Begrenzungsteiles 18 zur Stützlagerplatte 10

RiGᵥ - vertikaler Richtgelenkhebelarm
RiG_{H} - horizontaler Richtgelenkhebelarm

## Patentansprüche

1. Kuppelstange mit extremer Längenanpassbarkeit und Richtgelenken, zur Anordnung in einem Wagenuntergestell und zum Kuppeln von leichten und in wirtschaftlicher Bauweise hergestellten End- und Mittelwagen von Eisenbahngüterwageneinheiten, bei denen zur Erziehlung einer axialen Federung und Dämpfung sowie einer Richtgelenkwirkung Federelemente (15,16) verwendet werden, die über Kuppelstangenendteile (14) über die Endplatten der Kuppellstange (5) und den Stützlagerplatten (10) mit dem Tragwagenuntergestell verbindbar sind, **dadurch gekennzeichnet daß** die Kuppelstangenendteile (14) an denen die druckseitigen Einzelfederelemente (15) angeordnet sind, im seitlichen äußeren Endbereich der Richtgelenkplatte (7) und der Stützlagerplatte (10) paarweise angeordnet sind,
und daß dabei an den beiden Enden der Kuppelstange (5) ein Richtgelenkführungsrohr (8) mit einer Richtgelenkplatte (7) angeordnet ist, welches eine Richtgelenkplattenöffnung (9) aufweist, wobei sich bei einer gewünschten extremen Langstellung der Kuppelstange (5) unmittelbar vor der Richtgelenkplattenöffnung (9) in Richtung Untergestellkopfträger (3) das Ende des spielbehafteten und axial verschiebbaren Teleskopfuhrungsrohres (24) befindet, und dass die Stützlagerplatte (10) in ihrer vertikalen und horizontalen Mitte eine Durchführung (13) aufweist, wobei das Mindestöffnungsmaß "b" in der Stützlagerplatte (10) sich aus dem Maß "a" des Außenmaßes des inneren Teleskoprohres (24) plus dem maximal zu erwartenden Schwenkweg der Kuppelstange (5) ergibt und in der Ebene der Zugendscheiben (17) ergeben sich das Mindestmaß "c" des lichten Abstandes zwischen den Zugendscheiben (17) und das Mindestmaß "d" des Mittenabstandes der parallelen Druck - Zug - Federelemente (15/16) der paarweise angeordneten druck - und zugseitigen Kuppelstangen endteile (14) unter Berücksichtigung des in dieser Ebene größeren Schwenkweges der Kuppelstange (5).
und dass weiter die Befestigung der Stützlagerplatten (10) außerhalb der Breite der Richtgelenkplatte (7) an den Kupplungsträgern (2)des Untergestells (1) über die Stützlager (12) erfolgt,
und dass sich der Längskraftarretierungspunkt (21) bei extremer Längenanpassbarkeit zwischen dem Richtgelenkführungsrohr (8) und Teleskopführungsrohr (24) in der unmittelbaren Nähe der Vorderkante des Kopfträgers (3) befindet.

2. Kuppelstange mit extremer Längenanpassbarkeit und Richtgelenken, nach Anspruch 1,
**dadurch gekennzeichnet, dass** für die allseitige kraftschlüssige Befestigung der Teleskoprohre (8 und 24) untereinander in den Längenstellungen im Entfernungsbereich des Abstandes "f" der Querkraftarretierungspunkte in den Teleskoprohren des Richtgelenkführungsrohres (8) mindestens 4 Querkraftübertragungspunkte (20) plus einem Längskraftarretierungspunkt (21), welcher als Steckbolzen oder beidseitig betätigbares paarweise angeordnetes Befestigungselement (22) ausgeführt ist, vorgesehen sind.

3. Kuppelstange mit extremer Längenanpassbarkeit und Richtgelenken, nach einem der vorgenannten Ansprüche,
**dadurch gekennzeichnet, dass** im Anordnungsbereich der Längskraftarretierungspunkte (21) in der Kopfträger-Vorbaupartie Freiräume (6) vorgesehen sind,

4. Kuppelstange mit extremer Längenanpassbarkeit und Richtgelenken, nach Anspruch 1,
**dadurch gekennzeichnet, dass** im Bereich der druckseitigen Federelemente (15) an der Richtgelenkplatte (7) oder der Stützlagerplatte (10) paarweise Begrenzungsteile (16) angeordnet sind, mit einem Abstand "g" zur jeweils gegenüberliegenden Platte (7, 10), wobei sich der Abstand "g" ergibt aus dem Einfederungsweg des druckseitigen Federelementes (15) bei einer Längsdruckkraft von ca.¹/₂ bis ²/₃ der vorgeschriebenen maximalen Prüflängsdruckkraft zum Nachweis der Laufsicherheit der Wagen unter Längsdruckkräften im Vollbogen mit R = 150 m und gleich zeitigem vertikalen Kippweg aus dem zu erwartenden maximalen vertikalen Kuppelstangenausschlag.

5. Kuppelstange mit extremer Längenanpassbarkeit und Richtgelenken, nach einem der vorstehenden Ansprüche,
**dadurch gekennzeichnet, dass** die Stützlagerplatte (10) in Druckrichtung an einer Anlagefläche (25) im Mittenbereich einer Quertraverse (4) eines Wagenuntergestelles, angeordnet zwischen den Kupptungsträgern (2), Anlage und Abstützung finden kann, und dass die Stützlagerplatte (10) die Quertraverse (4) mit ihren Anlageflächen (25) überragt.

## Claims

1. Coupling bar adjustable in length with centralisation function for arrangement inside a car underframe and for coupling of lightweight and economically manufactured end cars and middle cars of railway goods car units in which spring elements (15, 16) that are connectable via coupling bar end parts (14) and the end plates of the coupling bar (5) and the support bearing plates (10) to the carrying car underframe are used to achieve axial suspension and damping and also a centralisation effect, **characterized in that** the coupling bar end parts (14) on which are arranged the compression-side individual spring elements (15) are arranged in pairs in the lateral outer end area of the centralisation plate (7) and of the support bearing plate (10),
and **in that** a centralisation guide tube (8) with a centralisation plate (7) is arranged at the two ends of the coupling bar (5) and has a centralisation plate opening (9), where the end of the telescopic guide tube (24) axially adjustable and having play is located during a required extreme longitudinal position of the coupling bar (5) immediately in front of the centralisation plate opening (9) in the direction of the underframe top support (3),
and **in that** the support bearing plate (10) has in its vertical and horizontal centre a leadthrough (13), where the minimum opening dimension "b" in the support bearing plate (10) results from the dimension "a" of the outer dimension of the inner telescopic tube (24) plus the maximum expected pivot movement of the coupling bar (5) and at the level of the tension end discs (17) the minimum dimension "c" of the clear distance between the tension end discs (17) and the minimum dimension "d" of the central distance of the parallel compression/tension spring elements (15/16) of the coupling bar end parts (14) arranged in pairs on the compression and tension sides result with consideration of the greater pivot movement of the coupling bar (5) at this level,
and **in that** furthermore the support bearing plates (10) are fastened outside the width of the centralisation plate (7) to the top supports (2) of the underframe (1) via the support bearings (12),
and **in that** the longitudinal force arresting point (21) is located, in the case of extreme length adjustability, between the centralisation guide tube (8) and the telescopic guide tube (24) in the immediate vicinity of the front edge of the top support (3).

2. Coupling bar adjustable in length with centralisation function according to Claim 1,
**characterized in that** at least 4 lateral force transmission points (20) plus a longitudinal force arresting point (21) designed as an insertable bolt or as a fastening element (22) arranged in pairs and operable from both sides are provided for a non-positive connection on all sides of the telescopic tubes (8 and 24) to one another in the longitudinal positions in the distance range of the distance "f" of the lateral force transmission points in the telescopic tubes of the centralisation guide tube (8).

3. Coupling bar adjustable in length with centralisation function according to one of the above claims,
**characterized in that** free spaces (6) are provided in the arrangement area of the longitudinal force arresting point (21) in the top support forward section.

4. Coupling bar adjustable in length with centralisation function according to Claim 1,
**characterized in that** limiting parts (18) are arranged in the area of the compression-side spring elements (15) on the centralisation plate (7) or on the support bearing plate (10) at a distance "g" from the respective opposite plate (7, 10), where the distance "g" results from the spring movement of the spring element (15) on the compression side with a longitudinal compression force of approx. ¹/₂ to ²/₃ of the specified maximum longitudinal compression test force for verification of the running safety of the car under longitudinal compression forces in a full curve with R = 150 m and simultaneous vertical tilting path out of the expected maximum vertical coupling bar deflection.

5. Coupling bar adjustable in length with centralisation function according to one of the preceding claims,
**characterized in that** the support bearing plate (10) can find contact and support in the compression direction on a contact surface (25) in the middle area of a cross-piece (4) of a car underframe arranged between the coupling supports (2),
and **in that** the support bearing plate (10) projects above the cross-piece (4) with its contact surfaces (25).

## Revendications

1. Barre d'attelage réglable en longueur, avec fonction de recentrage, destinée à être fixée à un châssis de wagon pour l'attelage de voitures de milieu et de fin de rame légères et construites de manière économique d'unités de wagons de marchandises, pour lesquelles sont utilisés, afin d'obtenir une suspension axiale et un amortissement ainsi qu'un effet de recentrage, des éléments à ressort (15, 16) pouvant être reliés au châssis du wagon porteur par l'intermédiaire des pièces d'extrémité (14) de la barre d'attelage par les plaques d'extrémité de la barre d'attelage (5) et les plaques de palier d'appui (10),
**caractérisée en ce que** les pièces d'extrémité (14) de la barre d'attelage, sur lesquelles sont disposés les différents éléments à ressorts du côté de poussée, sont disposées par paires dans la zone d'extrémité extérieure latérale de la plaque de recentrage (7) et de la plaque de palier d'appui (10), et qu'est disposé ici aux deux extrémités de la barre d'attelage (5) un tube conducteur de recentrage (8) avec une plaque de recentrage (7), lequel présente une ouverture de plaque de recentrage (9), sachant que, dans une position longitudinale extrême souhaitée de la barre d'attelage (5), l'extrémité du tube conducteur télescopique présentant du jeu et pouvant être déplacé axialement se trouve juste devant l'ouverture (9) de la plaque de recentrage dans le sens de la traverse d'attelage du châssis (3), et que la plaque de palier d'appui (10) présente en son milieu horizontal et vertical un passage (13), sachant que la mesure d'ouverture minimale « b » dans la plaque de palier d'appui (10) résulte de la mesure « a » de la dimension extérieure du tube télescopique intérieur (24) additionnée à la trajectoire de pivotement maximale attendue de la barre d'attelage (5), et que, au niveau des rondelles d'extrémité (17), la mesure minimale «c» résulte de l'écart intérieur entre les rondelles d'extrémité (17) et la mesure minimale « d » de l'entraxe des éléments à ressort de traction/pression parallèles (15/16) des pièces d'extrémité (14) de la barre d'attelage disposées en paire du côté tirant et de pression, en considération de la trajectoire de pivotement de la barre d'attelage (5), plus importante dans ce niveau, et que la fixation des plaques de palier d'appui (10) en dehors de la largeur de la plaque de recentrage (7) sur les supports d'attelage (2) du châssis (1) a lieu par l'intermédiaire des paliers d'appui (12), et que le point d'arrêt de force longitudinale (21) se trouve, en cas de réglage en longueur extrême, entre le tube conducteur de recentrage (8) et le tube conducteur télescopique (24) à proximité immédiate du bord avant de la traverse d'attelage (3).

2. Barre d'attelage réglable en longueur avec fonction de recentrage selon la revendication 1,
**caractérisée en ce que** sont prévus, pour la fixation de tous côtés par adhérence des tubes télescopiques (8 et 24) entre eux dans les positions longitudinales de la plage d'éloignement de l'écart « f » des points d'arrêt de force transversale dans les tubes télescopiques du tube conducteur de recentrage (8), au moins 4 points de transmission de la force transversale (20) plus un point d'arrêt de force longitudinale (21), lequel est conçu comme un axe embrochable ou un élément de fixation (22) disposé par paires pouvant être actionné des deux côtés.

3. Barre d'attelage réglable en longueur avec fonction de recentrage selon une des revendications précédentes,
**caractérisée en ce que** des espaces libres (6) sont prévus dans la zone de disposition des points d'arrêt de force longitudinale (21) dans l'avant-corps de la traverse d'attelage.

4. Barre d'attelage réglable en longueur avec fonction de recentrage selon la revendication 1,
**caractérisée en ce que**, dans la zone des éléments à ressort du côté de pression (15), sont disposées en paire sur la plaque de recentrage (7) ou la plaque de palier d'appui (10) des pièces de limitation (18) à une distance « g » par rapport à la plaque respectivement opposée (7, 10), sachant que la distance « g » résulte du chemin de compression de l'élément à ressort (15) du côté de pression sous une force de compression longitudinale d'environ ¹/₂ à ²/₃ de la force de compression longitudinale d'essai maximale prescrite pour prouver la sécurité du wagon lors du déplacement sous des forces de compression longitudinales pour une courbe complète de R = 150 m et une course de basculement verticale simultanée à partir du débattement vertical maximal attendu de la barre d'attelage.

5. Barre d'attelage réglable en longueur avec fonction de recentrage selon une des revendications précédentes,
**caractérisée en ce que** la plaque de palier d'appui (10) peut trouver place et appui dans le sens de pression sur une surface d'appui (25) dans la zone médiane d'une traverse (4) d'un châssis de wagon disposée entre les supports d'attelage (2), et que la plaque de palier d'appui (10) dépasse la traverse (4) avec ses surfaces d'appui (25).
